# EUROPÄISCHE PATENTSCHRIFT

(11) **EP 0 167 048 B1**
(45) Veröffentlichungstag und Bekanntmachung des Hinweises auf die Patenterteilung: **16.01.1991**
(21) Anmeldenummer: 85107453.4
(22) Anmeldetag: 14.06.1985
(51) Int. Cl.: F17C 13/08, F17C 13/00

(54) **Schutzvorrichtung in Verbindung mit im Freien aufgestellten Gasflaschen**
Protecting device together with gas bottles stored in the open air
Dispositif de sécurité et bouteilles de gaz mises en plein air

(30) Priorität: 29.06.1984 DE 3424071
(43) Veröffentlichungstag der Anmeldung: 08.01.1986
(73) Patentinhaber: Linde Aktiengesellschaft, 65189 Wiesbaden (DE)
(72) Erfinder: Meinass, Helmut, Dipl.-Ing., D-8192 Geretsried (DE); Volz, Bernhard, Dipl.-Ing., D-8000 München 82 (DE)
(74) Vertreter: Schaefer, Gerhard, Dr.

(56) Entgegenhaltungen:
- BE-A- 510 996
- FR-A- 2 064 069
- GB-A- 2 007 348

## Beschreibung

Die Erfindung betrifft eine Schutzvorrichtung in Verbindung mit im Freien aufgestellten Gasflaschen in denen ein exposibles Gas im einem Lösungsmittel gelöst unter Druck gespeichert ist wobei die Gasflaschen zu Flaschenbündeln in der Weise zusammengefaßt sind, daß sie am eine gemeinsame Entnahmeleitung angeschlossen sind.

Derartige Vorrichtungen sind beispielsweise für die Bereitstellung von Acetylen bekannt. Beispielsweise in "Technische Regeln für Acetylenanlagen und Calciumcarbidlager TRAC206, Ausg. 5.78" sind die Anforderungen angegeben, die an Aufstellplätze für Batterieanlagen zumdamaliegen Zeitpunkt gestellt wurden, nämlich z.B. das Vorhandensein eines nicht brennbaren Daches (siehe Pkt. 432). Batterieanlagen sind Acetylenversorgungsanlagen, denen das Acetylen aus zwei oder mehreren Acetylenflaschen - auch als Flaschenbündel zusammengefaßt - gleichzeitig entnommen wird. Demnach müssen Batterieanlagen im Freien also durch ein Dach aus nicht brennbaren Baustoffen vor Witterungseinflüssen und Sonneneinstrahlung geschützt sein. Die Dachdeckung muß somit ausreichend widerstandsfähig gegen strahlende Wärme sein, um die Flaschen vor einer unzulässigen Wärmeeinwirkung schützen zu können.

Die Errichtung eines derartigen Schutzdaches verursacht jedoch Kosten, die eine Entnahmevorrichtung für ein exposibles Gas, das in einem Lösungsmittel unter Druck gespeichert ist, erheblich verteuert.

Überlegungen hinsichtlich anderer sicherer Aufstellmöglichkeiten waren deshalb gegeben. So ist z.B. aus der BE-A-510 996 ein Behälter für Gasflashen bekannt, der diese vollständig aufnimmt und von oben gesehen mit einem Deckel verschließbar ist. Dieses Behältnis stellt jedoch bereits wiederum eine recht aufwendige Einrichtung dar, die darüber hinaus bein Austausch der Flaschenbündel ungünstige Eigenschaften besitzt.

Der Erfindung liegt daher Aufgabe zugrunde, eine Vorrichtung der eingangs bezeichneten Art anzugeben, die eine sichere Entleerung der Flaschen ermöglicht, deren Kosten jedoch vergleichsweise niedrig liegen.

Diese Aufgabe wird erfindungsgemäß dadurch gelöst, daß um das Gasflaschenbündel eine Verkleidung, d.h. Abschirmflächen aus einem Sonnenstrahlung reflektierenden Material, so angeordnet ist bzw. sind, daß die äußeren Flaschenflanken der äußeren Gasflaschen der Flaschenbündels von den Abschirmflächen umgeben sind, die Flaschen jedoch von oben gesehen unverdeckt bleiben.

Wurde bei bisherigen Vorrichtungen zum Schutz von Flaschen, die ein exposibles Gas beinhalten und im Freien aufgestellt werden, darauf geachtet, diese allseitig vor Sonneneinwirkung zu schützen, so wird durch die erfindungsgemäße Vorrichtung ein anderer Weg eingeschlagen. Durch die vorgeschlagene Verkleidung werden nur noch die Flaschenflanken, nicht aber deren Kopfbereich, die Flaschenschultern, gegen Sonneneinstrahlung geschützt. Dennoch ist eine sichere Gasentnahme gewährleistet: Durch die Verkleidung werden nur jene Flaschenbereiche vor Sonneneinwirkung geschützt, deren Erwärmung aus Sicherheitsgründen vermieden werden muß. In einer Flaschenbatterie beispielsweise stehen die Flaschen vertikal. Ohne jeden Sonnenschutz würden nun die Flaschen erwärmt, die direkt der Sonneneinstrahlung ausgesetzt sind, während die im Schatten dieser Flaschen angeordneten Flaschen keine Erwärmung erfahren. Eine ungleichmäßige Erwärmung verschiedener Flaschen, die z.B. in Form eines Bündels oder einer Batterie an eine gemeinsame Entnahmeleitung angeschlossen sind, ist aber unzulässig, da das exploxible Gas den einzelnen Flaschen in unterschiedlichen Mengen entnommen würde. Dieser Effekt ist aus Sicherheitsgründen zu unterdrücken.

Der Entwicklung der erfindungsgemäßen Vorrichtung liegt nun dies bezüglich die Erkenntnis zugrunde, daß der Kritische Bereich, der vor Sonneneinstrahlung unbedingt zu schützen ist, der der Flaschenflanken ist. Werden alle Flaschenflanken, die sich an der Außenseite z.B. eines Bündels befinden, durch eine Verkleidung geschützt, so wird eine direkte Erwärmung dieser der Sonne ausgesetzten Flaschenflanken durch die Wärmestrahlung der Sonne verhindert. Alle Flaschen, die an eine gemeinsame Sammelleitung angeschlossen sind, nehmen dann aufgrund der erfindungsgemäßen Verkleidung dasselbe Temperaturniveau an.

Im Unterschied zu herkömmlichen Schutzvorrichtungen wird jedoch auf einen Schutz der Flaschenschultern gegen Sonneneinstrahlung völlig verzichtet. Da die Flaschenschultern aller an eine gemeinsame Entnahmeleitung angeschlossenen Flaschen in einer Ebene angeordnet sind, kann eine ungleichmäßige Erwärmung der Flaschenschultern durch Sonneneinstrahlung nicht erfolgen.

Erfindungsgemäß ist es sogar von besonderem Vorteil, daß die Flaschenschultern bei Sonnenschein erwärmt werden, da unter den Gesichtspunkten einer Weitgehenden Entleerung der Flaschen und der Garantie einer bestimmten Entnahmemenge pro Zeiteinheit eine möglichst hohe Temperatur der Flaschen erstrebenswert ist.

Durch die erfindungsgemäße Vorrichtung erübrigt sich die Errichtung eines Daches zum Schult von im Freien aufgestellten Flaschen vor Sonneneinstrahlung. Die Kosten einer erfindungsgemäßen Verkleidung sind erheblich geringer als die eines Daches. Zudem bietet die erfindungsgemäße vorrichtung häufig den Vorteil einer besseren Entleerung der Flaschen und dadurch eine günstigere Flaschenausnutzung.

Eine geeignete und konstruktiv besonders einfache erfindungsgemäße Schutzvorrichtung besteht darin, daß Abschirmflächen an Holmen angebracht sind, die einen Rahmen bilden und um die zu einem Bündel zusammengefaßten Gasflaschen herum angeordnet sind.

Eine besonders gute Entleerung der Flaschen ist gemäß einer vorteilhaften Ausgestaltung einer erfindungsgemäßen Vorrichtung dann gegeben, wenn die Verkleidung, d.h. die Abschirmflächen, im Bereich der Flaschenfüße Öffnungen besitzt. In diesem Fall ist eine vertikale Anordung der Flaschen erforderlich. Befinden sich Öffnungen in der Verkleidung, so wirkt diese als Thermikkanal. Bei Sonneneinwirkung tritt Luft durch die Öffnungen eine und strömt in Form einer vertikal nach oben gerichteten Luftströmung innerhalb der Verkleidung an den Flaschen entlang. Durch die Wirkung als Thermikkanal erfolgt eine besserer Wärmeübergang von der Außenluft an die Flaschenmäntel.

Im Hinblick auf eine. Anwendung der Erfindung ist zu erwähnen, daß es bekannt ist, mehrere Flaschen- Bündel zu einem Trailer zusammenzufassen. In diesem Fall ist es ausreichend, lediglich die Außenseiten des Trailers in dere erfindungsgemäßen Weise mit einer Verkleidung zu versehen.

Gemäß einer bevorzugten Ausgestaltung der Erfindung besteht die Verkleidung wenigstens auf der den Flaschen Abgewandten Seite aus einem Wärmestrahlung reflektierenden Material. Hierbei werden die Flaschenflanken besonders wirkungsvoll vor Sonneneinstrahlung geschützt. Als besonders vorteilhaft hat sich eine aus Aluminium bestehende Verkleidung mit glänzender Oberfläche bewährt.

Im folgenden soll anhand einer schematisch Skizze ein Ausführungsbeispiel einer erfindungsgemäßen Vorrichtung erläutert werden.

Im Ausführungsbeispiel soll Acetylen, das zusammen mit einem in einer porösen Masse verteilten Lösungsmittel unter Druck in z.B. 16 Flaschen 1 gespeichert ist, entnommen werden. Die 16 Flaschen sind zu einem Acetylenbündel mit etwa quadratischer Grundfläche zusammengefaßt. Alle Flaschen sind über nicht dargestellte Flaschenventile und Schläuche an eine ebenenfalls nicht dargestellte Sammelleitung angeschlossen. Diese 16 Flaschen sind einer im Ausführungsbeispiel mit aus vier rechteckigen Aluminiumblechen (2) bestehenden Abschirmflächen umgeben. Die Bleche besitzen auf ihrer Außenseite eine glänzende Oberfläche. Im Bereich der Flaschenfüße sind Öffnungen (3) in den Verkleidungsblechen (2) ausgespart, über die Luft in den Innenraum der Verkleidung einströmen kann. Die Verkleidung endet im Bereich der Flaschenschultern. Die Bleche (2) sind an einem aus Tragholmen gebildeten Rahmen (8) befestigt.

Ein derartig ausgerüstetes Flaschenbündel kann nun ohne weitere Schutzmaßnahmen gegen Sonneneinwirkung im Freien aufgestellt werden. Seitlich auf das Flaschenbündel auftreffende Sonnenstrahlung (symbolisiert durch Pfeile 7) wird reflektiert, so daß eine Erwärmung der auf dieser Seite stehenden Flaschen über deren Flaschenflanken nicht stattfindet. Dagegen werden die Flaschenschultern durch Sonnenstrahlung (symbolisiert durch Pfeile 6) erwärmt. Die Flaschenschultern aller Flaschen werden gleichmäßig erwärmt, so daß diese Erwärmung nicht unzulässig ist, sondern vielmehr erwünscht. Durch die Sonneneinstrahlung entsteht ein Thermikeffekt. Luft aus der Umgebung des Flaschenbündels wird über die Öffnungen (3) in den Innenraum der Verkleidung gesogen (Pfeile 4). Diese Luft bewegt sich in Form einer vertikal nach oben gerichteten Luftströmung an den Flaschen (1) entlang zum Bereich der Flaschenschultern und tritt aus dem Flaschenbündel aus (Pfeile 5).

Neben der Wärmeeinwirkung durch dirkete Sonneneinstrahlung (Pfeile 6) wird so der konvektive Wärmeübergang von der Außenluft an die Flaschenmäntel verbessert.

## Patentansprüche

1. Schutzvorrichtung in Verbindung mit im Freien aufgestellten Gasflaschen, in denen ein explosibles Gas in einem Lösungsmittel gelöst unter Druck gespeichert ist, wobei die Gasflaschen zu Flaschenbündeln in der Weise zusammengefaßt sind, daß sie an eine gemeinsame Entnahmeleitung angeschlossen sind, dadurch gekennzeichnet, daß eine Verkleidung (2), d.h. Abschirmflächen (2) aus einem Sonnenstrahlung reflektierenden Material, so angeordnet ist bzw. sind, daß die äußeren Flaschenflanken der äußeren Gasflaschen der Flaschenbündels von den Abschirmflächen (2) umgeben sind, die Flaschen jedoch von oben gesehen unverdeckt bleiben.

2. Schutzvorrichtung in Verbindung mit im Freien aufgestellten Gasflaschen nach Anspruch 1, dadurch gekennzeichnet, daß die Abschirmflächen (2) an Holmen angebracht sind, die einen Rahmen (8) bilden und um die Gasflaschen herum angeordnet sind.

3. Schutzvorrichtung in Verbindung mit im Freien aufgestellten Gasflaschen nach Anspruch 1 oder 2, dadurch gekennzeichnet, daß die Abschirmflächen (2) im Bereich der Flaschenfüße Öffnungen (3) besitzen.

4. Schutzvorrichtung in Verbindung mit im Freien aufgestellten Gasflaschen nach einem der Ansprüche 1 bis 3, dadurch gekennzeichnet, daß die Abschirmflächen (2) wenigstens auf der den Flaschen abgewandten Seite aus einem Wärmestrahlung reflektierendem Material bestehen.

5. Schutzvorrichtung in Verbindung mit im Freien aufgestellten Gasflaschen nach einem der Ansprüche 1 bis 4, dadurch gekennzeichnet, daß die Abschirmflächen (2) aus Aluminium mit glänzender Oberfläche bestehen.

## Revendications

1. Dispositif de sécurité associé à des bouteilles de gaz stockées en plein air, dans lesquelles est emmagasiné sous pression un gaz exposible dissout dans un solvant, les bouteilles de gaz étant réunies en faisceaux de bouteilles de manière à être raccordées à une conduite de prélèvement commune, caractérisé en ce qu'il comporte un revêtement (2) c'est à dire des surfaces de protection (2) en un matériau réfléchissant le rayonnement solaire qui est disposé de façon que les flans extérieurs des bouteilles de gaz extérieures du faisceau de bouteille soient entourés par les surfaces de protection (2) mais que les bouteilles restent par ailleurs dévou- vertes, vues d'en haut.

2. Dispositif de protection associé à des bouteilles de gaz stockées en plein air selon la revendication 1, caractérisé en ce que les surfaces de protection (2) sont fixées à des montants qui constituent un cadre (8) et sont disposées autour des bouteilles de gaz.

3. Dispositif de protection associé à des bouteilles de gaz stockées en plein air, selon la revendication 1 ou 2 caractérisé en ce que les surfaces de protection (2) comporte des ouvertures (3) dans la zone des pieds des bouteilles.

4. Dispositif de protection associé à des bouteilles de gaz stockées en plein air selon l'une des revendications 1 à 3, caractérisé en ce que les surfaces de protection (2) sont constituées, au moins sur la face opposée aux bouteilles, par un matériau réfléchissant le rayonnement solaire.

5. Dispositif de protection associé à des bouteilles de gaz stockées en plein air selon l'une des revendications 1 à 4, caractérisé en ce que les surfaces de protection (2) sont en aluminium à surface brillante.

## Claims

1. A protection device in association with gas cylinders which are installed in the open and in which an explosive gas is stored, dissolved in a solvent, under pressure, where the gas cylinders are assembled to form cylinder groups in such manner that they are connected to a common discharge pipeline, characterised in that a casing (2), i.e. screening surfaces (2) made of a material which reflects solar radiation is/are arranged in such manner that the outer cylinder flanks of the outer gas cylinders of the group of cylinders are surrounded by the screening surfaces (2), although the cylinders remain uncovered viewed from above.

2. A protection device in association with gas cylinders installed in the open as claimed in Claim 1, characterised in that the screening surfaces (2) are arranged on struts which form a frame (8) and are arranged around the gas cylinders.

3. A protection device in association with gas cylinders installed in the open as claimed in Claim 1 or 2, characterised in that in the region of the cylinder feet the screening surfaces (2) are provided with openings (3).

4. A protection device in association with gas cylinders installed in the open as claimed in one of Claims 1 to 3, characterised in that at least on the side facing away from the cylinders the screening surfaces (2) are composed of a material which reflects thermal radiation.

5. A protection device in association with gas cylinders installed in the open as claimed in one of Claims 1 to 4, characterised in that the screening surfaces (2) are composed of aluminium having a glossy surface.
